# EUROPÄISCHE PATENTSCHRIFT

(11) **EP 0 141 102 B1**
(45) Veröffentlichungstag und Bekanntmachung des Hinweises auf die Patenterteilung: **07.11.1990**
(21) Anmeldenummer: 84109924.5
(22) Anmeldetag: 21.08.1984
(51) Int. Cl.: E04H 4/06

(54) **Abdeckvorrichtung für Spielfelder, Schwimmbecken oder dgl.**
Device for covering playgrounds, swimming pools or the like
Dispositif de couverture pour terrains de jeu, piscines etc.

(30) Priorität: 23.09.1983 DE 3334371; 30.06.1984 DE 3424160
(43) Veröffentlichungstag der Anmeldung: 15.05.1985
(73) Patentinhaber: Wund, Josef, D-88045 Friedrichshafen (DE)
(72) Erfinder: Wund, Josef, D-88045 Friedrichshafen (DE)
(74) Vertreter: Engelhardt, Guido, Dipl.-Ing.

(56) Entgegenhaltungen:
- AT-B- 366 453
- CH-A- 467 919
- DE-U- 8 327 293
- FR-A- 2 414 105
- US-A- 4 246 663
- DER STAHLBAU, Band 42, Dezember 1973; W. RÖPER "Allwetterbad Neuhof - Ein Schwimmbad mit wandelbarer Kuppel"

## Beschreibung

Die Erfindung bezieht sich auf eine Abdeckvorrichtung für Spielfelder, Schwimmbecken oder dgl., bestehend aus einem oder mehreren kreissegmentförmig ausgebildeten und fächerartig zusammenfahrbaren mit Abstand zu der abzudekkenden Fläche angeordneten Abschnitten, die im Kreismittelpunkt an einem Pylon zueinander verdrehbar gelagert und im äußeren Bereich mittels Laufrollen verfahrbar abgestützt sind, wobei die Abschnitte jeweils aus einem dreieckförmigen geneigt verlaufenden Dachteil und einem sich an dieses im äußeren Bereich anschließendes geradflächig oder gekrümmt ausgebildetes lotrechtes Seitenteil zusammengesetzt sind.

Durch die AT-B-36 64 53 ist eine aus trommelsektorförmig gestalteten schalenartigen Elementen gebildete Abdeckvorrichtung dieser Art bekannt. Die Elemente, mittels denen ein etwa halbkreisförmiges Feld abzudecken ist, sind hierbei um eine Achse drehbar. Mit welchen Mitteln die Verdrehbarkeit bewerkstelligt wird, ist dieser Druckschrift jedoch nicht zu entnehmen.

Aufgabe der Erfindung ist es daher, eine Abdeckvorrichtung zu schaffen, die in vorteilhafter Weise insbesondere für Freibäder, Spielfelder oder dgl. einsetzbar ist und die es ermöglicht, das Bad bzw. das Feld auch im abgedeckten Zustand ohne Behinderung zu benutzen. Das Schwimmbecken soll somit nicht nur vor Verschmutzung zuverlässig geschützt werden, sondern es soll auf diese Weise auch erreicht werden, daß die Badesaison eines Freibades erheblich verlängert wird, da dieses in kurzer Zeit gewissermaßen in ein Hallenbad umzuwandeln ist. Vor allem aber soll gewährleistet sein, daß die einzelnen Abschnitte mit geringem Kraftaufwand verdreht werden können. Der dazu erforderliche Bauaufwand soll gering gehalten werden, auch soll die Bedienbarkeit und die Handhabung einfach sein, so daß die Abdeckvorrichtung auch oftmals, z. B. auch bei sich verschlechterndem Wetter und nachts, um die Wärmeabstrahlung und damit den Energieaufwand zur Beheizung des Wassers zu mindern, eingesetzt werden kann.

Gemäß der Erfindung wird dies dadurch erreicht, daß zur verdrehbaren Lagerung der einzelnen Abschnitte an dem Pylon vertikal übereinander Stützplatten angebracht sind, auf denen jeweils ein einem Abschnitt zugeordneter vorzugsweise als Hohlkörper ausgebildeter Stützring mittels Gleitoder Wälzlager gelagert ist, und daß die Stützringe jeweils mit zwei oder mehreren an ihrer Außenmantelfläche angebrachten Aufnahmeschuhen zur Halterung von Tragelementen der Abschnitte, beispielsweise von Längsbindern, versehen sind.

Um eine wartungsfreie Lagerung zu ermöglichen, sollten die Stützplatten, die Stützringe und/ oder der Pylon auf den aneinanderliegenden Flächen jeweils ganz oder teilweise mit einem reibungsmindernden Kunststoffbelag versehen sein.

Zur Halterung der Abschnitte im oberen Endbereich des Pylons können verdrehbar auf diesem gelagerte Stützglieder vorgesehen werden, an denen die Abschnitte jeweils einzeln kardanisch aufgehängt sind.

Zur kardanischen Aufhängung der Abschnitte sollte diese mit einem das jeweilige Stützglied teilweise umgreifenden Haltering versehen sein, an denen zwei diametral einander gegenüberliegend angeordnete Lagerbolzen oder dgl. angebracht sind, die in in die Stützglieder eingearbeitete Ausnehmungen eingreifen. Auf diese Weise wird ein Verkanten zuverlässig ausgeschlossen.

Außerdem sollten zur Minderung der Reibung zwischen den übereinander angeordneten Stützgliedern und/oder zwischen diesen und dem Pylon ein reibungsmindernder Kunststoffbelag, beispielsweise in Form von Kunststoffringen, vorgesehen sein.

Des weiteren können die Abschnitte auf einer oder mehreren konzentrisch zu dem Pylon angeordneten Laufschienen verfahrbar abgestützt und die Dachteile sollten ganz oder teilweise mit einer vorzugsweise zwischen Trägern eingesetzten transluzenten Bedachung versehen sein.

Der Pylon kann nicht zur als Säule, sondern auch als dreiarmiger Bock ausgebildet werden, der im oberen Endbereich mit einem zentrischen Ansatz zur Aufnahme der Stützglieder versehen ist.

Um bei geschlossener Abdeckvorrichtung das Eindringen von Feuchtigkeit und auch das Abströmen von erwärmter Luft zu verhindern, sollte des weiteren zwischen den aneinanderstoßenden Randteilen zweier gegeneinander verfahrbarer Abschnitte oder zwischen einem verfahrbaren Abschnitt und einem ortsfesten Bauteil der Abdeckvorrichtung jeweils eine sich in Längsrichtung erstreckende zusammenpreßbare Schlauchdichtung eingesetzt werden, die an einem der Abschnitte oder dem ortsfesten Bauteil befestigt ist.

Zur verfahrbaren Lagerung der Seitenteile der Abschnitte sollten diese jeweils mit einer oder mehreren mit seitlichem Abstand zueinander angeordneten Laufrollen versehen werden, wobei eine der Laufrollen vorzugsweise mittels eines in ein an dieser angebrachtem Hohlrad eingreifenden Elektromotors antreibbar ist. Auf diese Weise können die Abschnitte einzeln beliebig verfahren und das Bad somit ganz oder teilweise geöffnet oder abgedeckt werden.

Sehr vorteilhaft ist es ferner, zum Verfahren der Abschnitte deren die Laufrollen aufnehmenden unteren Bereich höhenverstellbar auszubilden, und zwar derart, daß die Abschnitte um die kardanische Aufhängung an den Stützgliedern verschwenkbar sind.

Dies ist in einfacher Ausgestaltung in der Weise zu bewerkstelligen, daß die Laufrollen jeweils in einem mit einem Ende an dem jeweiligen Seitenteil angelenkten, vorzugsweise gabelförmig ausgebildeten Hebel drehbar gelagert werden, der mittels einer vorzugsweise auf dessen freies Ende einwirkenden Servoeinrichtung verschwenkbar ist. Zweckmäßig ist es hierbei auch, die höhenverstellbaren Seitenteile beiderseits der Laufrollen mit vorzugsweise mit einer Kunststoffauflage ausgestatteten Stützfüßen zu versehen, so daß eine sichere Abstützung mit geringer Flächenpressung im Ruhezustand gegeben ist.

Wird der äußere Abschnitt der Abdeckvorrichtung als vorzugsweise ortsfestes Hallenelement ausgebildet, so können insbesondere im Winter die anderen Abschnitte unter diesem abgestellt werden, so daß nur das Hallenelement entsprechend den durch Schneelasten bedingten Beanspruchungen auszugestalten ist.

Die gemäß der Erfindung ausgebildete Abdeckvorrichtung für Spielfelder, Schwimmbecken oder dgl. ist nicht nur verhältnismäßig einfach in der konstruktiven Ausgestaltung und somit in wirtschaftlicher Weise herzustellen, sondern vor allem sehr vielseitig verwendbar und ermöglicht es, die Betriebskosten eines Freibades in einem erheblichen Maße zu senken. Werden nämlich zur verdrehbaren Lagerung der einzelnen Abschnitte an dem Pylon vertikal übereinander Stützplatten angebracht, so ist es möglich, problemlos die einzelnen Abschnitte ganz oder teilweise mit sehr geringem Kraftaufwand ein- oder auszufahren, ohne daß dabei Verkantungen auftreten können, so daß ein Freibad, z. B. auch bei aufkommendem schlechterem Wetter, kurzfristig in ein Hallenbad umzuwandeln ist, ohne daß dadurch der Badebetrieb gestört oder beeinträchtigt wird.

Die Badesaison kann somit nicht nur erheblich verlängert werden, auch können insbesondere durch Wind, vor dem das Bad abgeschirmt wird, bedingte Verschmutzungen nahezu verhindert und die Energieverluste des erwärmten Wassers gemindert werden. Des weiteren wird der Energieaufwand bei beheizten Freibädern, die mit einer erfindungsgemäß ausgebildeten Abdeckvorrichtung, die auch nachträglich ohne Schwierigkeiten vorgesehen werden kann, ausgestattet werden, erheblich reduziert, da, sofern eine transluzente Bedachung gewählt wird, aufgrund es Solareffektes der eingeschlossene Raum und auch das Badewasser durch die Sonneneinstrahlung aufgeheizt werden. Die Unterhaltskosten und damit die Rentabilität eines mit einer solchen in sehr vielseitiger Weise einsetzbaren Abdeckvorrichtung versehenen Freibades werden somit wesentlich verbessert.

In der Zeichnung sind zwei Ausführungsbeispiel einer gemäß der Erfindung ausgebildeten für ein Freibad vorgesehenen Abdeckvorrichtung dargestellt, die nachfolgend im einzelnen erläutert ist. Hierbei zeigen:
Figur 1 die aus einzelnen verfahrbaren an einem Pylon gehaltenen Abschnitten gebildete Abdeckvorrichtung in einer Vorderansicht,
Figur 2 die Abdeckvorrichtung nach Figur 1 in Draufsicht,
Fig. 3 die Lagerung der einzelnen Abschnitte an dem pylon,
Fig. 4 die Abdichtung zwischen zwei gegeneinander verfahrbaren Abschnitten im Schnitt,
Fig. 5 die Ausgestaltung der angetriebenen Laufrollen eines Abschnittes bei dem Ausführungsbeispiel nach Fig. 1,
Fig. 6 eine an einem andersartig ausgebildeten Pylon abgestützte Abdeckvorrichtung in Vorderansicht,
Fig. 7 die Ausgestaltung der Lagerung der einzelnen Abschnitte an dem Pylon bei der Abdeckvorrichtung nach Fig. 6, in einem Längsschnitt,
Fig. 8 eine Draufsicht auf die Ausgestaltung nach Fig. 7,
Fig. 9 die Halterung der Laufrolle an einem verfahrbaren Abschnitt der Abdeckvorrichtung nach Fig. 6, in Vorderansicht und,
Fig. 10 eine Seitenansicht der Ausgestaltung nach Fig. 9.

Die in den Fig. 1 und 2 dargestellte und mit 11 bezeichnete Abdeckvorrichtung dient zur Abdekkung eines Schwimmbeckens 1, um dieses vor Verschmutzung und Wind zu schützen sowie die Wärmeabstrahlung des Wassers zu vermindern, und besteht aus einzelnen gegeneinander verfahrbaren kreissegmentförmig gestalteten Abschnitten 12, 13 und 14, die im Kreismittelpunkt jeweils an einem als Säule ausgebildeten Pylon 21 gehalten sind. Die Abschnitte 12, 13 und 14 sind aus Dachteilen 15, 17 bzw. 19, die nach außen geneigt verlaufen, sowie aus flächigen Seitenteilen 16, 18 bzw. 20, an denen Laufrollen 44, 45 und 46 angebracht sind, die auf konzentrisch angeordneten Laufschienen 41, 42 bzw. 43 abgestützt sind, zusammengesetzt.

Die mittlere Laufrolle 46 ist hierbei, wie dies in Fig. 5 dargestellt ist, jeweils mit einem Elektromotor 48 ausgestattet, dessen Abtriebswelle 49 in einem an dem Seitenteil 20 angebrachten Lagerbock 47 gelagert ist. Die Abtriebswelle 49 trägt die Laufrolle 46, die sich auf einer mittels eines Sockels 3 auf dem Boden 2 abgestützten Laufschiene 41 abwälzt. Auf diese Weise ist es möglich, jeden der Abschnitte 12, 13 oder 14 beliebig zu verfahren, so daß das Schwimmbecken 1 je nach Wunsch ganz oder teilweise abgedeckt oder offen sein kann, zumal auch nur eine Laufschiene, auf der alle Abschnitte verfahrbar sind, vorgesehen werden kann. Da die Abschnitte 12, 13 und 14 im Querschnitt in Form eines Winkels ausgebildet sind, wird auch bei geschlossener Abdeckvorrichtung 11 der Badebetrieb nicht beeinträchtigt, das Freibad wird vielmehr gewissermaßen in ein Hallenbad umgewandelt.

Zur verdrehbaren Lagerung der einzelnen Abschnitte 12, 13 und 14 ist, wie dies in Fig. 3 gezeigt ist, auf dem Pylon 21 eine Stützplatte 22 sowie eine Verlängerung 21' angebracht und an dieser sind mit seitlichem Abstand zueinander weitere Stützplatten 23 und 24 angeschweißt, auf denen Stützringe 25, 26 und 27 gehalten sind. Die als Hohlkörper ausgebildeten Stützringe 25, 26 und 27 sind jeweils mit drei Aufnahmeschuhen 32, 33 und 34 versehen, in denen Binder 35, 36 bzw. 37 gehalten sind. Um eine wartungsfreie Gleitlagerung der Stützringe 25, 26 und 27 zu schaffen, ist an allen aneinanderliegenden Flächen der Verlängerung 21', der Stützplatten 22, 23 und 24 sowie der Stützringe 25, 26 und 27 eine Kunststoffbeschichtung 28, 29 30 bzw. 31 angebracht.

Die Dachteile 15, 17 und 19 der Abschnitte 12, 13 und 14sind mit einer transluzenten Bedachung 39, beispielsweise in Form von zwischen den Bindern 35,-36 und 37 sowie Querstreben 38 angeordneten Glaseinsätzen versehen. Auf diese Weise wird die Sonnenenergie auch zum Erwärmen des von der Bedachung 11 eingeschlossenen Raumes genutzt.

Um bei geschlossener Abdeckvorrichtung 11 das Eindringen von Feuchtigkeit in das in ein Hallenbad umgewandelte Freibad sowie das Abströmen von erwärmter Luft aus diesem zu verhindern, ist zwischen den aneinanderstoßenden Teilen der Abschnitte 12, 13 und 14, wie dies in Fig. 4 gezeigt ist, jeweils eine zusammenpreßbare Schlauchdichtung 51 eingesetzt. Dazu ist an den Binder 35' des Abschnittes 13 ein Winkelstück 52 befestigt, das mit einem Schenkel in dem Bereich der an dem Binder 37 des Abschnittes 14 befestigte Schlauchdichtung 51 hineinragt. Durch eine Verschiebung des Abschnittes 13 nach links bzw. des Abschnittes 14 nach rechts wird die Schlauchdichtung 51 zusammengepreßt, so daß der Spalt zwischen den Abschnitten 13 und 14 nahezu luftdicht verschlossen ist.

Die Abdeckvorrichtung 111 nach Fig. 6 besteht ebenfalls aus gegeneinander verfahrbaren Abschnitten 112 und 113, die jeweils aus einem geneigt verlaufenden Dachteil 114 und einem Seitenteil 115 gebildet sind. Die Dachteile 114 sind wiederum aus Längsbindern 116 und quer verlaufenden Pfetten 117 zusammengesetzt, auf denen eine Bedachung 118 vorzugsweise aus einem transluzenten Werkstoff angeordnet ist.

Der die Abschnitte 112 und 113 abstützende Pylon 121 ist bei dem Ausführungsbeispiel nach Fig. 6 als dreiarmiger Bock ausgebildet, dessen einzelne Stützen 122, 123 und 124 im oberen Bereich durch Stützplatten 125,125' und 125" fest miteinander verbunden sind. Außerdem ist durch diese sowie Knotenbleche 127 ein zentrischer Ansatz 126 gehalten, an dem die Abschnitte 112, 113 kardanisch aufgehängt sind. Die Stützen 122, 123 und 124 sind auf in den Boden 102 eingebrachte Fundamente 103 abgestützt.

Zur kardanischen Aufhängung der Abschnitte 112, 113 dienen, wie dies den Fig. 7 und 8 entnommen werden kann, diesen zugeordnete Stützglieder 131 und 132 sowie an den Abschnitten 112, 113 mittels Verbindungsblechen 119 angebrachte Halteringe 135 bzw. 136, an denen jeweils zwei diametral einander gegenüberliegend angeordnete Lagerbolzen 137 vorgesehen sind, die in in die Stützglieder 131,132 eingearbeitete Ausnehmungen 138 eingreifen. Die Abschnitte 112, 113 können somit, zumal die Halteringe 135, 136 mit Abstand zu den Stützgliedern 131, 132 angeordnet sind, um die Lagerbolzen 137 verschwenkt werden, Verkantungen sind demnach nahezu ausgeschlossen. Außerdem sind zur Minderung der Reibung an dem Ansatz 126 Ringe 133, 133' und 133" angeschweißt, zwischen denen und den Stützgliedern 131, 132 Kunststoffringe 134, 134' und 134" eingesetzt sind.

Gemäß den Fig. 9 und 10 ist zum Verfahren der Abschnitte 112, 113, um das Spielfeld 101 mittels der Abdeckvorrichtung 111 abzudecken oder um dieses freizulegen, jeweils eine angetriebene Laufrolle 145 vorgesehen, und die Abschnitte 112, 113 sind im unteren Bereich höhenverstellbar. Um dies auf einfache Weise zu bewerkstelligen, ist die Laufrolle 145 auf einer in einem zweiarmigen Hebel 147 gehaltenen Welle 146 gelagert, der mittels eines Bolzens 148 an einem Gehäuse 141 angelenkt ist, das an dem Seitenteil 115 befestigt ist. Auf das freie Ende des Hebels 147 wirkt eine an diesem mittels eines Gelenkbolzens 150 abgestützte Servoeinrichtung 149, die in Form eines in einem Zylinder eingesetzten und von Druckmittel beaufschlagten Kolbens ausgebildet ist, ein, so daß, sobald der Hebel 147 mittels der Servoeinrichtung 149 nach unten gedrückt wird, der Abschnitt 112 vom Boden 102 abgehoben wird und das Gehäuse 141 somit die strichpunktiert eingezeichnete Lage einnimmt. Dabei kippt der Abschnitt 112 um die Lagerbolzen 137 der kardanischen Aufhängung. Wird in diesem Betriebszustand die Laufrolle 145 z. B. mittels eines Elektromotors 151 angetrieben, wobei ein auf dessen Abtriebswelle 152 angeordnetes Zahnrad 153 in ein an der Laufrolle 145 befestigtes Hohlrad 154 eingreift, so kann der Abschnitt 112 leicht verfahren werden. Die Laufrolle 145 wälzt sich dabei auf einem in den Boden 102 eingesetztes Fundament 104 ab.

Damit im Ruhezustand die Flächenpressung gering gehalten wird, sind an dem Gehäuse 141 beiderseits der Laufrollen 145 zwei Standfüße 142 vorgesehen, die jeweils aus einer metallischen Platte 143 und einem auf dieser aufgebrachten Kunststoffbelag 144 bestehen. Z. B. durch Windkräfte verursachte geringfügige Bewegungen der Abschnitte 112, 113 können somit ausgeglichen werden.

## Patentansprüche

1. Abdeckvorrichtung (11) für Spielfelder (101), Schwimmbecken (1) oder dgl., bestehend aus einem oder mehreren kreissegmentförmig ausgebildeten und fächerartig zusammenfahrbaren mit Abstand zu der abzudeckenden Fläche (1; 101) angeordneten Abschnitten (12, 13, 14; 112, 113), die im Kreismittelpunkt an einem Pylon (21, 21; 121) zueinander verdrehbar gelagert und im äußeren Bereich mittels Laufrollen (44, 45, 46; 145) verfahrbar abgestützt sind, wobei die Abschnitte (13,14,15; 112,113) jeweils aus einem dreieckförmigen geneigt verlaufenden Dachteil (15, 17, 19; 119) und einem sich an dieses im äußeren Bereich anschliessendes geradflächig oder gekrümmt ausgebildetes lotrechtes Seitenteil (16,18,20; 115) zusammengesetzt sind,
dadurch gekennzeichnet,
daß zur verdrehbaren Lagerung der einzelnen Abschnitte (12, 13, 14) an dem Pylon (21, 21') vertikal übereinander Stützplatten (22, 23, 24) angebracht sind, auf denen jeweils ein einem Abschnitt (12, 13, 14) zugeordneter vorzugsweise als Hohlkörper ausgebildeter Stützring (25, 26, 27) mittels Gleit- oder Wälzlager (Belag 28, 29, 30, 31 ) gelagert ist und daß die Stützringe (25, 26, 27) jeweils mit zwei oder mehreren an ihrer Außenmantelfläche angebrachten Aufnahmeschuhen (32, 33, 34) zur Halterung von Tragelementen der Abschnitte (12,13,14), beispielsweise von Längsbindern (35, 36, 37), versehen sind.

2. Abdeckvorrichtung nach Anspruch 1,
dadurch gekennzeichnet,
daß die Stützplatten (22, 23, 24), die Stützringe (25, 26, 27) und/oder der Pylon (21') auf den aneinander anliegenden Flächen jeweils ganz oder teilweise mit einem reibungsmindernden Kunststoffbelag (28, 29, 30, 31) versehen sind.

3. Abdeckvorrichtung nach Anspruch 1 oder 2,
dadurch gekennzeichnet,
daß zur Halterung der Abschnitte (112, 113) im oberen Endbereich des Pylons (121) verdrehbar auf diesem gelagerte Stützglieder (131, 132) vorgesehen sind, an denen die Abschnitte (112, 113) jeweils einzeln kardanisch aufgehängt sind.

4. Abdeckvorrichtung nach Anspruch 3,
dadurch gekennzeichnet,
daß zur kardanischen Aufhängung der Abschnitte (112, 113) diese mit einem das jeweilige Stützglied (131, 132) teilweise umgreifenden Haltering (135,136) versehen sind, an denen zwei diametral einander gegenüberliegend angeordnete Lagerbolzen (137) oder dgl. angebracht sind, die in in die Stützglieder (131, 132) eingearbeitete Ausnehmungen (138) eingreifen.

5. Abdeckvorrichtung nach Anspruch 3 oder 4,
dadurch gekennzeichnet,
daß zwischen den übereinander angeordneten Stützgliedern (131) und/oder zwischen diesen und dem Pylon (Ansatz 126) ein reibungsmindernder Kunststoffbelag, beispielsweise in Form von Kunststoffringen (134, 134', 134"), vorgesehen ist.

6. Abdeckvorrichtung nach einem oder mehreren der Ansprüche 1 bis 5,
dadurch gekennzeichnet,
daß die Abschnitte (12, 13, 14) auf einer oder mehreren konzentrisch zu dem Pylon (21) angeordneten Laufschienen (41, 42, 43) verfahrbar abgestützt sind.

7. Abdeckvorrichtung nach einem oder mehreren der Ansprüche 1 bis 6,
dadurch gekennzeichnet,
daß die Dachteile (15, 17, 19; 114) ganz oder teilweise mit einer vorzugsweise zwischen Trägern (116, 117) eingesetzten transluzenten Bedachung (39; 118) versehen sind.

8. Abdeckvorrichtung nach einem oder mehreren der Ansprüche 1 bis 7,
dadurch gekennzeichnet,
daß der Pylon (121) als dreiarmiger Bock (Stützen 122, 123, 124) ausgebildet ist, der im oberen Endbereich mit einem zentrischen Ansatz (126) zur Aufnahme der Stützglieder (131, 132) versehen ist.

9. Abdeckvorrichtung nach einem oder mehreren der Ansprüche 1 bis 8,
dadurch gekennzeichnet,
daß zwischen den aneinanderstoßenden Randteilen zweier gegeneinander verfahrbarer Abschnitte (13, 14) oder zwischen einem verfahrbarer Abschnitt und einem ortsfesten Bauteil der Abdeckvorrichtung (11; 111) jeweils eine sich in Längsrichtung erstreckende zusammenpreßbare Schlauchdichtung (51) eingesetzt ist, die an einem der Abschnitte (14) oder dem ortsfesten Bauteil befestigt ist.

10. Abdeckvorrichtung nach einem oder mehreren der Ansprüche 1 bis 9,
dadurch gekennzeichnet,
daß die Seitenteile (16, 18, 20; 115) der Abschnitte (12, 13, 14; 112, 113) jeweils mit einer oder mehreren mit seitlichem Abstand zueinander angeordneten Laufrollen (44, 45, 46; 145) versehen sind, wobei eine der Laufrollen (46; 145) vorzugsweise mittels eines in ein an dieser vorgesehenes Hohlrad (154) eingreifenden Elektromotors (48; 151) antreibbar ist.

11. Abdeckvorrichtung nach einem oder mehreren der Ansprüche 1 bis 10,
dadurch gekennzeichnet,
daß zum Verfahren der Abschnitte (112, 113) deren die Laufrollen (145) aufnehmender unterer Bereich höhenverstellbar ist, derart, daß die Abschnitte (112, 113) um die kardanische Aufhängung (Bolzen 137) an den Stützgliedern (131, 132) verschwenkbar sind.

12. Abdeckvorrichtung nach Anspruch 11,
dadurch gekennzeichnet,
daß die Laufrollen (145) jeweils in einem mit einem Ende an dem jeweiligen Seitenteil (115) angelenkten, vorzugsweise gabelförmig ausgebildeten Hebel (147) drehbar gelagert sind, der mittels einer vorzugsweise auf dessen freies Ende einwirkenden Servoeinrichtung (149) verschwenkbar ist.

13. Abdeckvorrichtung nach Anspruch 12 oder 13,
dadurch gekennzeichnet,
daß die höhenverstellbaren Seitenteile (115) beiderseits der Laufrollen (145) mit vorzugsweise mit einer Kunststoffauflage (144) ausgestatteten Stützfüßen (142) versehen sind.

14. Abdeckvorrichtung nach einem oder mehreren der Ansprüche 1 bis 13,
dadurch gekennzeichnet,
daß der äußere Abschnitt (14) der Abdeckvorrichtung (11) zur Aufnahme der anderen Abschnitte (12, 13) als vorzugsweise ortsfestes Hallenelement ausgebildet ist.

## Revendications

1. Dispositif de recouvrement (11) pour terrains de jeux (101), piscines (1) ou semblables, comprenant une ou plusieurs sections (12, 13, 14; 112, 113) en forme de segments de cercle coulissants à distance de la surface à recouvrir (1; 101), pivotant l'une par rapport à l'autre autour d'un pylône (21, 21'; 121) centré, et appuyées à l'extérieur par des galets (44, 45, 46; 145), les sections (13, 14, 15; 112, 113) se composant respectivement d'un élément de toit triangulaire incliné (15, t7, 19; 119) et d'un élément latéral (16, 18, 20; 115) plan ou courbé perpendiculaire disposé au bord extérieur;
se caractérisant par le fait que
pour le pivotement des diverses sections (12, 13, 14), des plaques d'appui (22, 23, 24) sont disposées verticalement l'une au-dessus de l'autre sur le pylône (21, 21'), supportant respectivement, sur un palier lisse ou un roulement à rouleaux (couche 28, 29, 30, 31), un anneau d'appui (25,26,27) de préférence creux et attribué à une section individuelle (12, 13, 14) et que les anneaux d'appui (25, 26, 27) sont munis respectivement d'un ou de plusieurs sabots (32, 33, 34) disposés sur l'enveloppe extérieure pour le logement des éléments de support des sections (12, 13, 14), p. ex. des supports longitudinaux (35, 36, 37).

2. Dispositif de recouvrement d'après la revendication 1,
se caractérisant par le fait que les plaques d'appui (22, 23, 24), les anneaux d'appui (25, 26, 27) et/ou le pylône (21') sont complètement ou partiellement revouverts, aux faces de contact, d'une couche de matière synthétique (28, 29, 30, 31) diminuant la friction.

3. Dispositif de recouvrement d'après la revendication 1 ou 2,
se caractérisant par le fait que
pour le support des sections (112, 113), il est prévu en haut du pylône (121), des éléments d'appui rotatifs (131, 132), auxquels sont accrochés individuellement sur une suspension Cardan, les sections (112, 113).

4. Dispositif de recouvrement d'après la revendication 3,
se caractérisant par le fait que
pour la suspension Cardan des diverses sections (112, 113) celles-ci sont équipées d'un anneau de retenue (135, 136) entourant partiellement l'élément d'appui respectif (131, 132) et équipé de deux boulons-paliers (137) ou d'éléments similaires diamétralement opposés, en prise dans des évidements (138) pratiqués dans les éléments d'appui (131, 132).

5. Dispositif de recouvrement d'après la revendication 3 ou 4,
se caractérisant par le fait
qu'entre les éléments d'appui superposés (131) et/ou entre ceux-ci et le pylône (section 126), il est prévu une couche de matière synthétique diminuant la friction, p. ex. en forme d'anneaux en matière synthétique (134, 134', 134").

6. Dispositif de recouvrement d'après une ou plusieurs des sections 1 à 5,
se caractérisant par le fait que
les sections (12, 13, 14) se laissent déplacer sur une ou plusieurs glissières (41, 42, 43) disposées concentriquement par rapport au pylône (21).

7. Dispositif de recouvrement d'après une ou plusieurs des sections 1 à 6,
se caractérisant par le fait que
les éléments de toiture (15, 17, 19; 114) sont équipés, complètement ou partiellement, de plaques translucides (39; 118) insérées de préférence entre les supports (116, 117).

8. Dispositif de recouvrement d'après une ou plusieurs des sections 1 à 7,
se caractérisant par le fait que,
le pylône (121) consiste en un support à trois bras (appuis 122, 123, 124) muni en haut d'une section centrée (126) recevant les éléments d'ap-- pui (131, 132).

9. Dispositif de recouvrement d'après une ou plusieurs des sections 1 à 8,
se caractérisant par le fait que,
entre les bords de contact de deux sections (13, 14) se déplaçant l'une par rapport à l'autre, ou entre une section coulissante et un composant fixe du dispositif de recouvrement (11; 111), il est inséré un joint longitudinal en forme de tuyau flexible (51) qui se laisse comprimer et qui est fixé sur une des sections (14) ou sur le composant fixe.

10. Dispositif de recouvrement d'après une ou plusieurs des sections 1 à 9,
se caractérisant par le fait que,
les pièces latérales (16, 18, 20; 115) respectives des sections (12, 13, 14; 112, 113) sont équipées d'un ou de plusieurs galets (44, 45, 46; 145) espacés latéralement, l'un des galets (46; 145) se laissant entraîner de préférence à l'aide d'un moteur électrique (48; 151) en prise dans un pignon creux (154) prévu sur le galet.

11. Dispositif de recouvrement d'après une ou plusieurs des revendications 1 à 10
se caractérisant par le fait que,
pour le coulissement des sections (112, 113), leur partie inférieure recevant les galets (145) se laisse régler en hauteur de sorte que les sections (112, 113) pivotent autour de la suspension Cardan (boulon 137) des éléments d'appui (131,132).

12. Dispositif de recouvrement d'après la revendication 11
se caractérisant par le fait que
les galets (145) respectifs tournent dans un levier (147) de préférence fourché dont une extrémité est articulée sur la pièce latérale respective (115) et qui se laisse pivoter à l'aide d'un équipement servo (149) agissant de préference sur son extrémité libre.

13. Dispositif de recouvrement d'après la revendication 12
se caractérisant par le fait que
les pièces latérales (115) réglables en hauteur de part et d'autre des galets (145) sont équipées de préférence de pieds d'appui (142) avec portée (144) en matière synthétique.

14. Dispositif de revouvrement d'après la revendication 1 à 13
se caractérisant par le fait que
la section extérieure (14) du dispositif de recouvrement (11) pour le logement des autres sections (12, 13) est conçue de préférence en tant qu'élément de hall stationnaire.

## Claims

1. Device (11) for covering playgrounds (101), swimming pools (1) or the like, comprising one or more spherical shell sections (12, 13, 14; 112, 113) which are adapted for a range of superjacent positions at a constant height above the enclosed area (1; 101), linked at their respective apexes to a pylon (21; 121) in a pivotal manner and supported at their outer edges on movable rollers (44, 45, 46; 145) whereby each shell (12, 13, 14; 112, 113) is formed by an inclined triangular roof section (15, 17, 19; 119) joined to a flat or arcuate perpendicular side section (16, 18, 20; 115) at its outer edge
characterized in that
to enable the individual shells (12, 13, 14) to pivot, vertically superimposed bracket plates (22, 23, 24) are arranged on the pylon (21, 21'), each of which is fitted with a support ring (25, 26, 27) embodied preferably as a hollow body, and mounted on anti-friction or rollertype bearings (coating 28, 29, 30, 31) whereby each of the support rings (25, 26, 27) is arranged with two or more locating sockets (32, 33, 34) to receive the supporting elements of the shells (12, 13, 14) which can by way of example take the form of longitudinal struts (35, 36, 37).

2. Device according to claim 1,
characterized in that
the bracket plates (22, 23, 24), the support rings (25, 26, 27) and/or the pylon (21') are each completely or partially provided with a friction-reducing plastic coating (28, 29, 30, 31) on their respective contact faces.

3. Device according to claim 1 or 2,
characterized in that
support members (131, 132) are arranged pivotally on the upper section of the pylon (121) to support the shell sections (112, 113), whereby each of the shells (112, 113) is suspended from a cardan joint.

4. Device according to claim 3,
characterized in that
in order to suspend the shells (112, 113) from a cardan joint, each support member (131, 132) is provided with a retaining ring (135, 136) which partially surrounds it and upon which two diametrically opposed bearing pins (137) or similar embodiment are arranged which locate in the recesses (138) incorporated in each of the support members (131, 132).

5. Device according to claim 3 or 4
characterized in that
a friction-reducing plastic coating, possibly in the form of plastic rings (134, 134', 134"), is arranged between the superimposed support members (131) and/or between these and the pylon (fitting 126).

6. Device according to one or more of claims 1 to 5
characterized in that
the shells (12, 13, 14) are supported on one or more rail members (41, 42, 43) arranged concentrically around the pylon (21) and on which the shells can be moved.

7. Device according to one or more of claims 1 to 6,
characterized in that
the roof sections (15, 17, 19; 114) are completely or partially provided with a translucent cover (39; 118), preferably arranged between support members (116, 117).

8. Device according to one or more of claims 1 to 7,
characterized in that
the pylon (121) is arranged as a three-armed frame (support 122, 123, 124) which is provided with a central locating point (126) for receiving the support members (131, 132).

9. Device according to one or more of claims 1 to 8,
characterized in that
a longitudinal, compressible rubber seal (51) is installed between adjacent edges of two superimposable shells (13, 14) or between one movable shell and a static component of the cover (11; 111) which is secured either to one of the shells or to the static component.

10. Device according to one or more of claims 1 to 9,
characterized in that
each of the side sections (16, 18, 20; 115) of the shells (12, 13, 14; 112, 113) is arranged with one or more laterally offset rollers (44, 45, 46; 145), whereby one of these rollers (46; 145) should preferably be arranged with a ring gear (154) to enable it to be driven by an electric motor (48; 151)

11. Device according to one or more of claims 1 to 10,
characterized in that
in order to move the shells (112, 113), it should be possible to vary the height of their lower sections relative to the rollers (145) in such a way that the shells (112, 113) can swivel around the cardan joint (pin 137) on their support members (131, 132).

12. Device according to claim 11,
characterized in that
each of the rollers (145) is rotatably mounted in and guided by a linkage (147), preferably in a fork-shaped arrangement, one end of which is attached to its respective side section (115) which can be swivelled by a servo unit (149) acting preferably on its free end.

13. Device according to claim 12 or 13,
characterized in that
the side sections (115) with an adjustable height facility should be arranged with supporting feet (142), preferably protected with a plastic coating (144).

14.Device according to one or more of claims 1 to 13,
characterized in that
the outer shell (14) of the cover device (11) into which the other shell sections (12, 13) fold should preferably be arranged as a static and permanent feature of the hall.
